# EUROPÄISCHE PATENTANMELDUNG

(11) **EP 4 604 323 A1**
(43) Veröffentlichungstag der Anmeldung: **20.08.2025**
(21) Anmeldenummer: 24157764.2
(22) Anmeldetag: 15.02.2024
(51) Int. Cl.: H01R 13/187

(54) **ELEKTRISCHER STECKVERBINDER**

(71) Anmelder: AKNH Kontaktsysteme GmbH, 73230 Kirchheim-Teck (DE)
(72) Erfinder: Neumann-Henneberg, Wolf, 74889 Sinsheim (DE)
(74) Vertreter: Witte, Weller & Partner Patentanwälte mbB

(57) **Zusammenfassung**

Die Erfindung schlägt vor, eine Kupplung (4) eines elektrischen Steckverbinders mit einer hülsenförmigen Fassung (6) auszubilden, in der ringförmige Kontaktelemente (7) gleichachsig und radialbeweglich als Paket (18) gestapelt angeordnet sind. Die ringförmigen Kontaktelemente (7) weisen in einer Umfangsrichtung verlaufende Schlitze (9) auf, in denen rahmenförmige Kontaktverbinder (14) angeordnet sind, die die ringförmige Kontaktelemente (7) als Paket (18) zusammenhalten. Die Schlitze (9) bilden bogenförmige, innere und äußere Federbügel (13, 12), die eine koaxiale Ausrichtung der ringförmigen Kontaktelemente (7) an einem Kontaktstift eines Steckers ermöglichen. Die inneren Federbügel (13) stützen sich über Druckstücke (22) in den Schlitzen (9) an den äußeren Federbügeln (12) ab, wodurch ein hoher Kontaktdruck erreicht wird.

## Beschreibung

Die Erfindung betrifft einen elektrischer Steckverbinder mit den Merkmalen des Oberbegriffs des Anspruchs 1.

Ein elektrischer Steckverbinder ist bekannt aus der Patentanmeldung EP 2 595 250 A1. Der bekannte elektrische Steckverbinder weist einen Stecker mit einem stiftförmigen Kontaktstift und eine Kupplung mit ringförmigen Kontaktelementen auf, die gleichachsig als gestapeltes Paket in einer hülsenförmigen, elektrisch leitenden Fassung angeordnet sind. Zum Herstellen einer elektrisch leitenden Steckverbindung wird der Kontaktstift des Steckers in die gleichachsig gestapelten, ringförmigen Kontaktelemente der Kupplung gesteckt. Damit sie radial federn können, sind die ringförmigen Kontaktelemente an einer Umfangsstelle offen. Zur Erhöhung eines Kontaktdrucks weisen die ringförmigen Kontaktelemente an mehreren Umfangsstellen nach außen abstehende Druckvorsprünge, die innen an der Fassung der Kupplung anliegen, und an zwei gegenüberliegenden Umfangsstellen nach innen abstehende Kontaktvorsprünge auf, die mit einer Vorspannung an dem Kontaktstift des Steckers anliegen, wenn er eingesteckt ist.

Aufgabe der Erfindung ist, die Kupplung eines derartigen elektrischen Steckverbinders hinsichtlich einer Einsteckbarkeit des Steckers in die Kupplung und hinsichtlich eines niedrigen elektrischen Übergangswiderstands zwischen Stecker und Kupplung zu verbessern.

Diese Aufgabe wird erfindungsgemäß durch die Merkmale des Anspruchs 1 gelöst.

Der erfindungsgemäße elektrische Steckverbinder weist einen Stecker mit einem stiftförmigen Kontaktstift und eine Kupplung auf, in die der Stecker zur Herstellung einer elektrisch leitenden Verbindung zwischen Stecker und Kupplung steckbar ist. Der Kontaktstift ist insbesondere ein Zylinderstift.

Die Kupplung weist mindestens zwei gleichachsig angeordnete, ringförmige und elektrisch leitende Kontaktelemente auf, zwischen denen ein Distanzring gleichachsig angeordnet ist. Vorzugsweise weist die Kupplung mehr als ein ringförmiges Kontaktelement auf einer und vorzugsweise auf jeder Seite des Distanzrings auf. Unter "gleichachsig" soll hier auch ein Radialversatz der ringförmigen Kontaktelemente und/oder des Distanzrings verstanden werden, der ein axiales Stecken des Kontaktstifts des Steckers in die ringförmigen Kontaktelemente und den Distanzring der Kupplung zulässt. Insbesondere sind die ringförmige Kontaktelemente und der Distanzring als Stapel angeordnet, womit gemeint ist, dass die ringförmige Kontaktelemente und der Distanzring mit ihren Stirnseiten oder Stirnflächen aneinander anliegen. Zu einem radialen Federn können die ringförmigen Kontaktelemente an einer Umfangsstelle offen oder sie können in der Umfangsrichtung geschlossen sein, wobei ein geschlossener Ring ein radiales Federn nicht ausschließt.

Erfindungsgemäß weisen die ringförmige Kontaktelemente in einer Umfangsrichtung verlaufende Schlitze auf, die auch als Langlöcher oder als sich in der Umfangsrichtung der ringförmigen Kontaktelemente erstreckende Öffnungen oder Durchbrüche in den ringförmigen Kontaktelementen aufgefasst werden können. Die Schlitze sind gleichmäßig oder ungleichmäßig über einen Umfang der ringförmige Kontaktelemente verteilt angeordnet. Durch die in der Umfangsrichtung verlaufenden Schlitze sind äußere, bogenförmige und radial federnden Federbügel an einem Außenumfang der Schlitze und innere, ebenfalls bogenförmige und radial federnde Federbügel an einem Innenumfang der Schlitze der ringförmige Kontaktelemente ausgebildet.

Außerdem weist die Kupplung des erfindungsgemäßen elektrischen Steckverbinders Druckstücke auf, die in den Schlitzen der ringförmige Kontaktelemente der Kupplung angeordnet sind. Die Druckstücke liegen - jedenfalls wenn der Kontaktstift des Steckers in die ringförmigen Kontaktelemente gesteckt ist - innen an den äußeren Federbügeln der ringförmigen Kontaktelemente an derart, dass die Druckstücke radial von außen elastisch federnd von den äußeren Federbügeln der ringförmige Kontaktelemente abgestützt werden. Innen liegen die Druckstücke - jedenfalls wenn der Kontaktstift des Steckers in die ringförmigen Kontaktelemente gesteckt ist - an den inneren Federbügeln der ringförmigen Kontaktelemente an derart, dass die Druckstücke die inneren Federbügel der ringförmige Kontaktelemente von außen gegen den Kontaktstift des Steckers drücken, wenn der Stecker in die Kupplung, das heißt der Kontaktstift des Steckers in die ringförmige Kontaktelemente und durch den Distanzring der Kupplung gesteckt ist. Wenn der Kontaktstift des Steckers nicht in die ringförmigen Kontaktelemente und durch den Distanzring gesteckt ist, können die Druckstücke ein Spiel in den Schlitzen der ringförmigen Kontaktelemente aufweisen, das heißt radialbeweglich in den Schlitzen sein. Allerdings ist es auch möglich, dass die Druckstücke kein Spiel in den Schlitzen der ringförmigen Kontaktelemente aufweisen, sondern ohne oder mit Vorspannung an den inneren und/oder an den äußeren Federbügeln der ringförmigen Kontaktelemente anliegen, wenn der Kontaktstift des Steckers nicht in die ringförmigen Kontaktelemente und durch den Distanzring der Kupplung des elektrischen Steckverbinders gesteckt ist.

Durch die in den Schlitzen der ringförmigen Kontaktelemente angeordneten Druckstücke erreicht der erfindungsgemäße Steckverbinder einen hohen Kontaktdruck seines Steckers in der Kupplung, der eine gute elektrische Verbindung zwischen Stecker und Kupplung mit niedrigem elektrischem Widerstand bewirkt. Dabei ist der Kontaktdruck eine Andruckkraft der ringförmige Kontaktelemente gegen den eingesteckten Kontaktstift des Steckers bezogen auf eine Kontaktfläche, mit der die ringförmigen Kontaktelemente an dem Kontaktstift anliegen. Durch eine Radialelastizität der Abstützung der Druckstücke mit den Federbügeln der ringförmige Kontaktelemente ist eine in Bezug auf den Kontaktdruck niedrige Steckkraft zum Einstecken des Kontaktstifts in die ringförmige Kontaktelemente und durch den Distanzring möglich.

Die abhängigen Ansprüche haben vorteilhafte Ausgestaltungen und Weiterbildungen der Erfindung zum Gegenstand.

Vorzugsweise weist der Kontaktstift des Steckers des erfindungsgemä-βen elektrischen Steckverbinders ein Übermaß in Bezug auf die ringförmige Kontaktelemente der Kupplung auf, womit gemeint ist, dass der Kontaktstift, wenn er in die ringförmige Kontaktelemente der Kupplung gesteckt ist oder wird, an den inneren Federbügeln der ringförmigen Kontaktelemente anliegt und die inneren Federbügel nach außen drückt, wodurch die inneren Federbügel der ringförmigen Kontaktelemente an den Druckstücken in den Schlitzen der ringförmige Kontaktelemente anliegen und die Druckstücke nach außen drücken. Die nach außen gedrückten Druckstücke drücken von innen gegen die äußeren Federbügel der ringförmigen Kontaktelemente, die wiederum die Druckstücke elastisch radial von außen abstützen, wodurch ein hoher Kontaktdruck erreichbar ist und zugleich eine Radialtoleranz erreicht wird, die für eine Anlage mit Vorspannung aller inneren Federbügel der ringförmigen Kontaktelemente an dem Kontaktstift des Steckers sorgt.

Bei einer bevorzugten Ausführung der Erfindung weisen die ringförmigen Kontaktelemente von ihren inneren Federbügeln nach innen abstehende Kontaktvorsprünge und/oder von den inneren Federbügeln nach außen abstehende Druckvorsprünge auf. Die nach innen von den inneren Federbügeln abstehenden Kontaktvorsprünge liegen mit einer Vorspannung an dem Kontaktstift des Steckers an, wenn der Kontaktstift in die ringförmigen Kontaktelemente gesteckt ist, und erhöhen den Kontaktdruck. Die nach außen von den inneren Federbügeln der ringförmigen Kontaktelemente abstehenden Druckvorsprünge liegen an den Druckstücken in den Schlitzen der ringförmigen Kontaktelemente an derart, dass die Druckstücke die inneren Federbügel an den Druckvorsprüngen radial von außen abstützen. Die Kontaktvorsprünge können an gleichen Umfangsstellen wie die Druckvorsprünge, also einander gegenüber innen und außen an den inneren Federbügeln der ringförmigen Kontaktelemente angeordnet sein oder die Kontaktvorsprünge sind in der Umfangsrichtung versetzt zu den Druckvorsprüngen innen und außen an den inneren Federbügeln der ringförmigen Kontaktelemente angeordnet. Die Kontaktvorsprünge und die Druckvorsprünge sind in Längsmitten der Federbügel oder in Längsmittelbereichen der Federbügel und jedenfalls mit Abstand von Enden der Schlitze in den ringförmigen Kontaktelementen an den inneren Federbügeln der ringförmigen Kontaktelemente angeordnet, also in einem radial federnden Bereich der inneren Federbügel. Dabei erstreckt sich eine Längsrichtung der inneren Federbügel in der Umfangsrichtung der ringförmigen Kontaktelemente.

Der Kontaktdruck, das heißt die Andruckkraft, mit der die ringförmigen Kontaktelemente beziehungsweise deren innere Federbügel beziehungsweise die Kontaktvorsprünge an den inneren Federbügeln der ringförmigen Kontaktelemente an dem in die ringförmigen Kontaktelemente gesteckten Kontaktstift des Steckers anliegen, beträgt vorzugsweise mindestens 20 N/mm². Bei diesem Kontaktdruck kommt es zu einer plastischen Oberflächenverformung an Kontaktstellen des Kontaktstifts und/oder insbesondere der ringförmigen Kontaktelemente, die eine elektrisch gut leitende Verbindung zwischen dem Kontaktstift und den ringförmigen Kontaktelementen mit niedrigem elektrischem Übergangswiderstand bewirkt und einer den elektrischen Widerstand erhöhenden Korrosion innerhalb der Kontaktflächen, in der die ringförmige Kontaktelemente an dem Kontaktstift anliegen, entgegen wirkt.

Eine bevorzugte Ausgestaltung der Erfindung sieht vor, dass die in der Umfangsrichtung verlaufenden Schlitze der ringförmigen Kontaktelemente einander in axialer Richtung überdecken. Bei einer Weiterbildung dieser Ausgestaltung der Erfindung weist auch der Distanzring in der Umfangsrichtung verlaufende Schlitze auf, die die Schlitze in den ringförmigen Kontaktelemente in der axialen Richtung überdecken. Die Schlitze in den ringförmigen Kontaktelemente und in dem Distanzring überdecken einander so weit, dass beispielsweise Kontaktverbinder zu einem Verbinden der ringförmigen Kontaktelemente und des Distanzrings achsparallel in die Schlitze der ringförmigen Kontaktelemente und des Distanzrings einbringbar sind. Die Druckstücke in den Schlitzen der ringförmigen Kontaktelemente reichen nicht in die Schlitze im Distanzring, sondern befinden sich außerhalb des Distanzrings beziehungsweise enden vor dem Distanzring. Dadurch werden die Druckstücke von dem Distanzring nicht an einer Radialbewegung behindert derart, dass der Distanzring das radiale Federn der Federbügel der ringförmigen Kontaktelemente nicht über die Druckstücke behindert.

In bevorzugter Ausgestaltung der Erfindung weist die Kupplung Kontaktverbinder auf, die die Schlitze in den ringförmigen Kontaktelementen und die Schlitze in dem Distanzring durchgreifen und die ringförmigen Kontaktelemente und den Distanzring als gestapeltes Paket zusammenhalten, also mit ihren Stirnseiten oder Stirnflächen aneinander anliegend. Auf diese Weise ist eine Baugruppe mit den ringförmigen Kontaktelementen und dem Distanzring gebildet.

Vorzugsweise sind die ringförmigen Kontaktelemente untereinander und zu dem Distanzring radialbeweglich derart, dass sie sich gleichachsig an dem in sie gesteckten Kontaktstift des Steckers ausrichten können.

Eine Ausgestaltung sieht eine Ausbildung der Kontaktverbinder derart vor, dass sich die Kontaktverbinder in der Umfangsrichtung dehnen, das heißt verlängern, wenn sie in axialer Richtung in Bezug auf die Kupplung gestaucht werden. Bei einem Einbau in die Kupplung beziehungsweise bei einem Zusammenbau der Kupplung werden die Kontaktverbinder bei dieser Ausführung der Erfindung axial gestaucht und dadurch in der Umfangsrichtung gedehnt derart, dass sie an Umfangsenden der Schlitze in den ringförmigen Kontaktelementen und vorzugsweise auch an Umfangsenden der Schlitze in dem Distanzring anliegen. Dadurch richten die Kontaktverbinder die ringförmigen Kontaktelemente und vorzugsweise auch den Distanzring radial und/oder die Schlitze in ihrer axialen Überdeckung aus. Das Stauchen und Dehnen der Kontaktverbinder kann elastisch und/oder plastisch sein.

Zum Verbinden der ringförmigen Kontaktelemente und des Distanzrings zu dem Stapel übergreifen die Kontaktverbinder bei einer Ausführung der Erfindung die ringförmigen Kontaktelemente auf einer und vorzugsweise auf beiden Stirnseiten des Stapels.

Eine Weiterbildung der Erfindung sieht vor, dass die Kontaktverbinder von entgegengesetzten Stirnseiten der gestapelten ringförmigen Kontaktelemente in deren Schlitze eingebracht sind oder werden und die als Paket gestapelten ringförmigen Kontaktelemente und den Distanzring auf gegenüberliegenden Stirnseiten des Stapels übergreifen und axial zusammenhalten.

Die Kontaktverbinder weisen bei einer Ausführung der Erfindung viereckige Rahmen auf, deren Seiten Federbügel bilden. Die Rahmen sind entsprechend einer Krümmung der in der Umfangsrichtung der ringförmigen Kontaktelemente verlaufenden Schlitze in den ringförmigen Kontaktelementen gewölbt derart, dass sie achsparallel von den Stirnseiten der als Paket gestapelten ringförmigen Kontaktelementen in die Schlitze einbringbar sind. In der Umfangsrichtung verlaufende Seiten beziehungsweise Federbügel der Kontaktverbinder sind vorzugsweise in achsparalleler Richtung nach außen gewölbt oder auch eckig nach außen geformt derart, dass sie sich in der Umfangsrichtung dehnen, wenn sie achsparallel zusammengedrückt werden. Dadurch werden achsparallele Seiten beziehungsweise Federbügel der Kontaktverbinder in der Umfangsrichtung auseinander bewegt, wenn die in der Umfangsrichtung verlaufenden Seiten beziehungsweise Federbügel der Kontaktverbinder achsparallel zusammengedrückt werden. Auf diese Weise lassen sich die achsparallelen Seiten beziehungsweise Federbügel der Kontaktverbinder in der Umfangsrichtung gegen die Umfangsenden der Schlitze in den ringförmigen Kontaktelementen spannen und auf diese Weise die ringförmigen Kontaktelemente radial und in ihrer Winkellage zueinander ausrichten.

Von den in der Umfangsrichtung verlaufenden Seiten beziehungsweise Federbügeln der viereckige Rahmen aufweisenden Kontaktverbinder stehen bei Ausführungen der Erfindung Stege als Druckstücke in die Schlitze in den ringförmigen Kontaktelementen ab, die vor dem Distanzring enden, also nicht in die Schlitze im Distanzring ragen.

Bei einer bevorzugten Ausgestaltung der Erfindung weist die Kupplung des elektrischen Steckverbinders eine Fassung aus einem elektrisch leitenden Material auf, in der die ringförmige Kontaktelemente und der Stützring aufgenommen sind. Vorzugsweise sind die ringförmigen Kontaktelemente und der Stützring in der Fassung und auch gegeneinander radialbeweglich. Die Fassung kann beispielsweise eine Hülse aufweisen, die die ringförmigen Kontaktelemente und den Distanzring umschließt und in der die ringförmigen Kontaktelemente axial gehalten sind.

Sämtliche in der Beschreibung genannten und/oder der Zeichnung dargestellten Merkmale können einzeln für sich oder in jeder beliebigen Kombination bei Ausführungen der Erfindung verwirklicht sein. Ausführungen der Erfindung, die nicht alle, sondern nur einen Teil der Merkmale eines Anspruchs, auch des unabhängigen Anspruchs, aufweisen, sind möglich.

Die Erfindung wird nachfolgend anhand eines in der Zeichnung dargestellten Ausführungsbeispiels näher erläutert. Es zeigen:
Figur 1 eine perspektivische Darstellung eines elektrischen Steckverbinders gemäß der Erfindung mit ausgestecktem Stecker;
Figur 2 einen Achsschnitt des elektrischen Steckverbinders aus Figur 1 mit eingestecktem Stecker;
Figur 3 einen Kontaktverbinder einer Kupplung des elektrischen Steckverbinders aus Figuren 1 und 2;
Figur 4 ein ringförmiges Kontaktelement der Kupplung des elektrischen Steckverbinders aus Figuren 1 und 2;
Figur 5 einen Distanzring der Kupplung des elektrischen Steckverbinders aus Figuren 1 und 2; und
Figur 6 eine perspektivischen Explosionsdarstellung der Kupplung des elektrischer Steckverbinders aus Figuren 1 und 2 gemäß der Erfindung.

Der in Figuren 1 und 2 dargestellte, erfindungsgemäße, elektrische Steckverbinder 1 dient zu einem elektrisch leitenden Verbinden beispielsweise zweier nicht dargestellter Kabel. Er ist für hohe elektrische Ströme von einigen 100 A bis über 1000 A und für hohe elektrische Spannungen von einigen 100 V bis über 1000 V vorgesehen.

Der erfindungsgemäße elektrischer Steckverbinder 1 weist einen Stecker 2 mit einem Kontaktstift 3 und eine Kupplung 4, in die der Kontaktstift 3 zur Herstellung einer elektrisch leitenden Verbindung zwischen dem Stecker 2 und der Kupplung 4 steckbar ist. Das Stecken des Kontaktstifts 3 des Steckers 2 in die Kupplung 4 kann auch als Stecken des Steckers 2 in die Kupplung 4 oder als "Einstecken" des Steckers 2 bezeichnet werden.

Der Kontaktstift 3 des Steckers 2 ist elektrisch leitend und zylindrisch mit einem ellipsoidförmigen Ende zum Einstecken in die Kupplung 4.

Die Kupplung 4 (vergleiche auch Figur 6) weist eine zylinderrohrförmige Fassung 6 mit einem nach innen stehenden Radialflansch 5 und ringförmige Kontaktelemente 7 sowie einen Distanzring 8 auf, die in der Fassung 6 aufgenommen sind. Ein ringförmiges Kontaktelement 7 ist als Einzelteil in Figur 4 und der Distanzring 8 als Einzelteil in Figur 5 dargestellt. Sowohl die Fassung 6 als auch die ringförmigen Kontaktelemente 7 und der Distanzring 8 bestehen aus einem elektrisch leitenden Material, beispielsweise sind die ringförmige Kontaktelemente 7 und der Distanzring 8 aus Blech gestanzt oder lasergeschnitten. Axial ist der Distanzring 8 in der Mitte zwischen den ringförmigen Kontaktelementen 7, sozusagen als mittlerer Ring angeordnet. Im Ausführungsbeispiel weist die Kupplung 4 acht ringförmige Kontaktelemente 7 auf, das heißt auf jeder Stirnseite des Kontaktrings 7 vier ringförmige Kontaktelemente 7. Es sind Ausführungen der Kupplung 4 mit mehr oder mit weniger ringförmigen Kontaktelementen 7 möglich. Grundsätzlich ist nur ein Distanzring 8 vorgesehen, wobei mehr Distanzringe 8 nicht ausgeschlossen sind. Auch muss der Distanzring 8 nicht in jedem Fall in der Mitte zwischen den ringförmigen Kontaktelementen 7 sondern kann auch außermittig, vorzugsweise allerdings nicht als äußerer Ring auf einer Seite aller ringförmige Kontaktelemente 7 angeordnet sein.

Die ringförmige Kontaktelemente 7 und der Distanzring 8 sind gleichachsig und gestapelt, das heißt mit ihren Stirnseiten aneinander anliegend, angeordnet.

Die ringförmigen Kontaktelemente 7 und der Distanzring 8 weisen bogenförmige, in einer Umfangsrichtung der ringförmigen Kontaktelemente 7 und des Distanzrings 8 verlaufende Schlitze 9, 10 auf, die axial auf die ringförmigen Kontaktelemente 7 und den Distanzring 8 gesehen deckungsgleich oder im Wesentlichen deckungsgleich sind. Im Ausführungsbeispiel weisen die ringförmigen Kontaktelemente 7 und der Distanzring 8 jeweils vier Schlitze 9, 10 auf, die gleichmäßig über den Umfang verteilt, das heißt um jeweils 90° in der Umfangsrichtung versetzt zueinander angeordnet sind. Die Schlitze 9, 10 können auch als bogenförmige, sich in der Umfangsrichtung erstreckende Langlöcher, Öffnungen oder Durchbrechungen in den ringförmigen Kontaktelementen 7 und dem Distanzrings 8 aufgefasst werden. Sie erstrecken sich über etwa 70 bis 80° in der Umfangsrichtung derart, dass Radialstege 11 an Umfangsenden der Schlitze 9, 10 zwischen den Schlitzen 9, 10 bestehen.

Durch die Schlitze 9 in den ringförmigen Kontaktelementen 7 sind radial äußere, bogenförmige, radial federnde äußere Federbügel 12 und radial innere, bogenförmige, radial federnde innere Federbügel 13 an den ringförmigen Kontaktelementen 7 ausgebildet.

In den Schlitzen 9, 10 der ringförmigen Kontaktelemente 7 und des Distanzrings 8 sind Kontaktverbinder 14 angeordnet. Figur 3 zeigt einen Kontaktverbinder 7 als Einzelteil. Die Kontaktverbinder 14 bestehen vorzugsweise ebenfalls aus einem elektrisch leitenden Material, im Ausführungsbeispiel sind sie aus Blech gestanzt oder lasergeschnitten und sie sind eindimensional entsprechend der Bogenform der Schlitze 9, 10 gewölbt. Radial gesehen weisen die Kontaktverbinder 14 im dargestellten Ausführungsbeispiel der Erfindung die Form viereckiger Rahmen mit achsparallelen Seiten 16 und mit in der Umfangsrichtung verlaufenden Seiten auf, wobei in der Umfangsrichtung verlaufende Seiten der Rahmen Federbügel 15 der Kontaktverbinder 14 bilden.

Die in der Umfangsrichtung verlaufenden Federbügel 15 der Kontaktverbinder 14 sind in radialer Richtung entsprechend der Bogenform der Schlitze 9 in den ringförmigen Kontaktelemente 7 nach außen gewölbt.

Die Kontaktverbinder 14 sind von entgegengesetzten Seiten achsparallel in die Schlitze 9, 10 in den ringförmigen Kontaktelementen 7 und im Distanzring 8 eingebracht und halten die ringförmigen Kontaktelemente 7 und den Distanzring 8 als Stapel.

Jeweils einer der in der Umfangsrichtung verlaufenden Federbügel 15 der Kontaktverbinder 14 steht an seinen Umfangsenden in der Umfangsrichtung als Auflager 17 über die achsparallelen Seiten 16 der Kontaktverbinder 14 über. Die Auflager 17 übergreifen das Paket 18 der gleichachsig gestapelten ringförmigen Kontaktelemente 7 an seinen Stirnseiten und halten die ringförmigen Kontaktelemente 7 und den Distanzring 8 als Paket 18 zusammen (Figur 6). Weil die Kontaktverbinder 7 abwechselnd von gegenüberliegenden Stirnseiten in die Schlitze 8, 9 der ringförmigen Kontaktelemente 7 und des Distanzrings 8 eingebracht sind, übergreifen ihre Auflager 17 die ringförmigen Kontaktelemente 7 abwechselnd auf beiden Stirnseiten des Pakets 18 und halten die ringförmigen Kontaktelemente 7 und den Distanzring 8 als Paket 18 zusammen. Die ringförmigen Kontaktelemente 7, der Distanzring 8 und die Kontaktverbinder 14 bilden eine Baugruppe, die zusammengesetzt und als Ganzes in die Fassung 6 der Kupplung 4 eingebracht wird.

Die in der Umfangsrichtung verlaufenden Federbügel 15 der Kontaktverbinder 14 sind in achsparalleler Richtung nach außen gewölbt oder in einem sehr stumpfen Winkel nach außen geformt derart, dass sich Enden der Federbügel 15 in der Umfangsrichtung voneinander entfernen, wenn die in der Umfangsrichtung verlaufenden Federbügel 15 axial zusammengedrückt werden. Dadurch entfernen sich auch die achsparallelen Seiten 16 der Kontaktverbinder 14 in der Umfangsrichtung voneinander.

In der Fassung 6 der Kupplung 4 des erfindungsgemäßen Steckverbinders 1 sind die Kontaktverbinder 14 axial zwischen dem Radialflansch 5 der Fassung 6 und einem Sicherungsring 19 eingespannt, der in eine innen in der Fassung 6 umlaufende Nut 20 auf einer dem Radialflansch 5 gegenüberliegenden Seite eingesetzt ist. Durch das axiale Einspannen der Kontaktverbinder 14 zwischen dem Radialflansch 5 und dem Sicherungsring 19 der Fassung 6 werden die in der Umfangsrichtung verlaufenden und achsparallel nach außen gewölbten oder eckig geformten Federbügel 15 der Kontaktverbinder 14 achsparallel zusammengedrückt, wodurch sie sich in der Umfangsrichtung verlängern und die achsparallelen Seiten 16 der Kontaktverbinder 14 in der Umfangsrichtung voneinander entfernen. Dadurch werden die achsparallelen Seiten 16 der Kontaktverbinder 14 in der Umfangsrichtung gegen die Umfangsenden der Schlitze 8, 9 in den ringförmigen Kontaktelementen 7 und im Distanzring 8 beaufschlagt, wodurch die achsparallelen Seiten 16 der Kontaktverbinder 7 die Schlitze 9, 10 der ringförmigen Kontaktelemente 7 und des Distanzrings 8 deckungsgleich zueinander ausrichten. Dadurch werden die ringförmigen Kontaktelemente 7 und der Distanzring 8 radial und in ihrer Winkellage zueinander ausgerichtet.

Von beiden in der Umfangsrichtung verlaufenden Federbügeln 15 der Kontaktverbinder 14 stehen - im Ausführungsbeispiel in einer Mitte zwischen den achsparallelen Seiten 16 der Kontaktverbinder 14 - Stege 21 achsparallel nach innen. Diese Stege 21 bilden Druckstücke 22, die in die Schlitze 9 der ringförmigen Kontaktelemente 7 ragen. Die Stege 21 enden außerhalb des Distanzrings 8, es befinden sich also keine Druckstücke 22 in den Schlitzen 10 des Distanzrings 8.

Von den inneren Federbügeln 13 der ringförmigen Kontaktelemente 7 stehen radial nach innen hökerförmige Kontaktvorsprünge 23 radial nach innen und ebenfalls hökerförmige Druckvorsprünge 24 radial nach außen in die Schlitze 9 ab. im Ausführungsbeispiel befinden sich die Kontaktvorsprünge 23 den Druckvorsprüngen 24 gegenüber, die Kontaktvorsprünge 23 und die Druckvorsprünge 24 können aber auch Versatz in der Umfangsrichtung zueinander aufweisen (nicht dargestellt). Im Ausführungsbeispiel sind die Kontaktvorsprünge 23 und die Druckvorsprünge 24 in Umfangsmitten der inneren Federbügel 13 der ringförmigen Kontaktelemente 7 angeordnet. Sie können allerdings auch außermittig angeordnet sein, wobei die Kontaktvorsprünge 23 und die Druckvorsprünge 24 vorzugsweise einen Abstand in der Umfangsrichtung von den Radialstegen 11 an den Umfangsenden der Schlitze 9 in den ringförmigen Kontaktelementen 7 aufweisen. Die Druckvorsprünge 24 außen an den inneren Federbügeln 13 der ringförmigen Kontaktelemente 7 sind radial innerhalb der Druckstücke 22 der Kontaktverbinder 14, das heißt ohne Versatz zu den Druckstücken 22 in der Umfangsrichtung angeordnet.

Ein Durchmesser des Kontaktstifts 3 des Steckers 2 des elektrischen Steckverbinders 1 ist kleiner als ein Innendurchmesser der ringförmigen Kontaktelemente 7 außerhalb der radial nach innen abstehenden Kontaktvorsprünge 23 der ringförmigen Kontaktelemente 7 und größer als ein Abstand gegenüberliegender Kontaktvorsprünge 23 voneinander derart, dass bei in die Kupplung 4 gestecktem Stecker 2 die Kontaktvorsprünge 23 mit einer Vorspannung außen an dem Kontaktstift 3 des Steckers 2 anliegen. Die inneren Federbügel 13 der ringförmigen Kontaktelemente 7 werden von dem eingesteckten Kontaktstift 3 elastisch radial nach außen vorgespannt derart, dass die Druckvorsprünge 24 außen an den inneren Federbügeln 12 innen an den Druckstücken 22 in den Schlitzen 9 der ringförmigen Kontaktelemente 7 anliegen. Die Druckstücke 22 stützen sich außen an den äußeren Federbügeln 12 ab. Dadurch wird im Ausführungsbeispiel ein Kontaktdruck, mit dem die Kontaktvorsprünge 23 der ringförmigen Kontaktelemente 7 am Kontaktstift 3 des Steckers 2 anliegen, von über 20 N/mm² erreicht. Durch diesen Kontaktdruck werden die Kontaktvorsprünge 23 an Kontaktstellen mit dem Kontaktstift 3 plastisch verformt, wodurch ein niedriger elektrischer Übergangswiderstand erreicht und einer Korrosion innerhalb von Kontaktflächen, in denen die Kontaktvorsprünge 23 am Kontaktstift 3 anliegen, entgegengewirkt wird.

Die ringförmigen Kontaktelemente 7 weisen einen kleineren Außendurchmesser auf als ein Innendurchmesser der Fassung 6 und sind aufgrund ihrer in radialer Richtung elastischen äußeren Federbügel 12 in radialer Richtung beweglich derart, dass sie sich beim Einstecken des Steckers 2 und bei eingestecktem Stecker 2 koaxial zu dem Kontaktstift 3 des Steckers 2 ausrichten.

Ein Innendurchmesser des Distanzrings 8 ist größer als der Durchmesser des Kontaktstifts 3 des Steckers 2 derart, dass der Kontaktstift 3 nicht am Distanzring 8 anliegt.

Ist der Stecker 2 ausgesteckt, das heißt der Kontaktstift 3 des Steckers 2 befindet sich außerhalb der ringförmigen Kontaktelemente 7, können die Druckstücke 22 Radialspiel in den Schlitzen 9 der ringförmigen Kontaktelemente 7 aufweisen oder außen an den äußeren Federbügeln 12 und/oder innen an den Druckvorsprüngen 24 der inneren Federbügel 13 anliegen, gegebenenfalls auch mit einer Vorspannung anliegen.

Weil die die Druckstücke 22 bildenden Stege 21 der Kontaktverbinder 14 nicht in die Schlitze 10 des Distanzrings 8 ragen, behindern die Druckstücke 22 nicht die Radialbeweglichkeit der ringförmigen Kontaktelemente 7 gegenüber dem Distanzring 8.

## Patentansprüche

1. Elektrischer Steckverbinder (1), mit einem Stecker (2), der einen Kontaktstift (3) aufweist, und mit einer Kupplung (4), die mindestens zwei gleichachsig angeordnete, ringförmige und elektrisch leitende Kontaktelemente (7) aufweist, in die der Kontaktstift (3) des Steckers (2) steckbar ist, **dadurch gekennzeichnet, dass** die ringförmigen Kontaktelemente (7) in einer Umfangsrichtung verlaufende Schlitze (9) aufweisen derart, dass an einem Außenumfang der Schlitze (9) äußere, bogenförmige und radial federnde Federbügel (12) und an einem Innenumfang der Schlitze (9) innere, bogenförmige und radial federnde Federbügel (13) gebildet sind, dass zwischen den Kontaktelementen (7) ein Distanzring (8) angeordnet ist, durch den der Kontaktstift (3) des Steckers (2) durchsteckbar ist, wenn er in die ringförmigen Kontaktelemente (7) gesteckt wird, und dass die Kupplung (4) Druckstücke (22) in den Schlitzen (9) der ringförmigen Kontaktelemente (7) aufweist, die die inneren bogenförmigen Federbügel (13) der ringförmigen Kontaktelemente (7) radial von außen an den äu-ßeren bogenförmigen Federbügeln (12) der ringförmigen Kontaktelemente (7) abstützen.

2. Elektrischer Steckverbinder nach Anspruch 1, **dadurch gekennzeichnet, dass** der Kontaktstift (3) des Steckers (2), wenn er in die Kupplung (4) gesteckt ist, an den inneren Federbügeln (13) der ringförmigen Kontaktelemente (7) anliegt und die inneren Federbügel (13) nach außen drückt derart, dass die inneren Federbügel (13) an den Druckstücken (22) anliegen und die Druckstücke (22) nach außen gegen die äußeren Federbügel (12) der ringförmigen Kontaktelemente (7) drückt, die die Druckstücke (22) nach innen beaufschlagen.

3. Elektrischer Steckverbinder nach Anspruch 1 oder 2, **dadurch gekennzeichnet, dass** von den inneren Federbügeln (13) der ringförmigen Kontaktelemente (7) Kontaktvorsprünge (23) nach innen abstehen, die mit einer Vorspannung an dem in die ringförmigen Kontaktelemente (7) gesteckten Kontaktstift (3) des Steckers (2) anliegen, und/oder dass die inneren Federbügel (13) der ringförmigen Kontaktelemente (7) nach außen abstehende Druckvorsprünge (24) aufweisen, die an den Druckstücken (22) anliegen.

4. Elektrischer Steckverbinder nach Anspruch 3, **dadurch gekennzeichnet, dass** ein Kontaktdruck der Kontaktvorsprünge (23) an dem in die ringförmigen Kontaktelemente (7) gesteckten Kontaktstift (2) des Steckers (2) mindestens 20 N/mm² beträgt.

5. Elektrischer Steckverbinder nach einem oder mehreren der vorhergehenden Ansprüche, **dadurch gekennzeichnet, dass** die Kupplung (4) mehr als ein ringförmiges Kontaktelement (7) auf jeder Seite des Distanzrings (8) aufweist.

6. Elektrischer Steckverbinder nach einem oder mehreren der vorhergehenden Ansprüche, **dadurch gekennzeichnet, dass** die in der Umfangsrichtung der ringförmigen Kontaktelemente (7) verlaufenden Schlitze (9) einander in axialer Richtung überdecken, dass der Distanzring (8) in der Umfangsrichtung verlaufende Schlitze (10) aufweist, die die Schlitze (7) der ringförmigen Kontaktelemente (7) überdecken, und dass die Druckstücke (22) nicht in die Schlitze (10) des Distanzrings (8) greifen.

7. Elektrischer Steckverbinder nach einem oder mehreren der vorhergehenden Ansprüche, **dadurch gekennzeichnet, dass** die Kupplung (4) Kontaktverbinder (14) aufweist, die die Schlitze (9) in den ringförmigen Kontaktelementen (7) und die Schlitze (10) in dem Distanzring (8) durchgreifen und die ringförmigen Kontaktelemente (7) und den Distanzring (8) als gestapeltes Paket (18) zusammenhalten.

8. Elektrischer Steckverbinder nach Anspruch 7, **dadurch gekennzeichnet, dass** die ringförmigen Kontaktelemente (7) radialbeweglich in Bezug aufeinander und in Bezug auf die Kontaktverbinder (14) sind.

9. Elektrischer Steckverbinder nach Anspruch 7 oder 8, **dadurch gekennzeichnet, dass** die Kontaktverbinder (14) in axialer Richtung gestaucht sind derart, dass sie sich in der Umfangsrichtung verlängern und an beiden Umfangsenden der Schlitze (9) in den ringförmigen Kontaktelementen (7) anliegen.

10. Elektrischer Steckverbinder nach einem oder mehreren der Ansprüche 7 bis 9, **dadurch gekennzeichnet, dass** die Kontaktverbinder (14) die ringförmigen Kontaktelemente (7) auf einer Stirnseite des gestapelten Pakets (18) übergreifen und dadurch axial halten.

11. Elektrischer Steckverbinder nach Anspruch 10, **dadurch gekennzeichnet, dass** die Kontaktverbinder (14) von entgegengesetzten Stirnseiten der als gestapeltes Paket (18) zusammengehaltenen, ringförmigen Kontaktverbinder (7) eingebracht sind und das Paket (18) auf gegenüberliegenden Stirnseiten übergreifen.

12. Elektrischer Steckverbinder nach einem oder mehreren der Ansprüche 7 bis 11, **dadurch gekennzeichnet, dass** die Kontaktverbinder (14) radial zur Kupplung (4) gesehen viereckige Rahmen aufweisen, deren in der Umfangsrichtung verlaufende Seiten Federbügel (15) bilden, die entsprechend der Schlitze (9) in den ringförmigen Kontaktelementen (7) gewölbt sind und von denen Stege (21) als Druckstücke (22) in die Schlitze (9) der ringförmigen Kontaktelemente (7) ragen, die vor dem Distanzring (8) enden.

13. Elektrischer Steckverbinder nach einem oder mehreren der vorhergehenden Ansprüche, **dadurch gekennzeichnet, dass** die Kupplung (4) eine Fassung (6) aus einem elektrisch leitenden Material aufweist, in der die ringförmigen Kontaktelemente (7) und der Distanzring (8) aufgenommen sind.

14. Elektrischer Steckverbinder nach einem oder mehreren der vorhergehenden Ansprüche, **dadurch gekennzeichnet, dass** die ringförmigen Kontaktelemente (7) radialbeweglich in der Fassung (6) sind.
